# EUROPÄISCHE PATENTSCHRIFT

(11) **EP 1 926 950 B1**
(45) Veröffentlichungstag und Bekanntmachung des Hinweises auf die Patenterteilung: **21.06.2017**
(21) Anmeldenummer: 06793163.4
(22) Anmeldetag: 04.09.2006
(51) Int. Cl.: F25D 23/02, E05B 17/00, E05B 7/00

(54) **TÜR FÜR EIN KÄLTEGERÄT**
DOOR FOR A REFRIGERATION DEVICE
PORTE POUR UN APPAREIL DE REFRIGERATION

(30) Priorität: 12.09.2005 DE 202005014377 U
(43) Veröffentlichungstag der Anmeldung: 04.06.2008
(73) Patentinhaber: BSH Hausgeräte GmbH, 81739 München (DE)
(72) Erfinder: BENZ, Thomas, 85540 Haar (DE)
(86) Internationale Anmeldenummer: PCT/EP2006/065944
(87) Internationale Veröffentlichungsnummer: WO 2007/031418

(56) Entgegenhaltungen:
- EP-A1- 1 174 668
- WO-A-02/29340
- WO-A-97/38273
- WO-A-2005/057106
- JP-A- 4 055 678
- US-A- 2 405 887
- US-A- 3 403 473
- US-A- 5 908 228

## Beschreibung

Die vorliegende Erfindung betrifft eine Tür für ein Kältegerät und insbesondere eine Tür mit einem Griff, der zum Betätigen einer Türöffnungshilfe schwenkbar ist. Eine solche Türöffnungshilfe umfasst im allgemeinen einen Stößel, der, angetrieben durch die Bewegung des Griffs, die Tür des Kältegeräts von dessen Korpus fortdrückt und es so einem Benutzer erleichtert, die Tür zu öffnen, auch wenn diese durch einen im Innern des Kältegerätes herrschenden Unterdruck gegen den Korpus gepresst ist.

Es sind Kältegerätetüren bekannt, wie zum Beispiel in WO 02/29340 A1 beschrieben, bei denen der zusammen mit dem Stößel als eine starre Einheit ausgelegte Türgriff an einer seitlichen Flanke eines Türblatts um eine die seitliche Flanke kreuzende Achse schwenkbar montiert ist. Die Schwenkachse ist durch einen von dem Griff abstehenden Zapfen festgelegt, der in eine in eine Seitenflanke des Türblattes eingelassene Hülse eingreift. Da das Türblatt im allgemeinen ein dünnwandiger, mit einem Isolierschaum von geringer mechanischer Festigkeit ausgefüllter Hohlkörper ist, ist es schwierig, die Hülse an dem Türblatt starr zu fixieren. Die Orientierung der Schwenkachse kann daher in Abhängigkeit von der Richtung einer Betätigungskraft, die ein Benutzer auf den Griff ausübt, schwanken. Dies erweckt beim Benutzer den Eindruck mangelnder Verarbeitungsqualität. Wenn die Hülse gegen den Schaumstoff, in dem sie eingebettet ist, oder gegen die feste Außenhaut des Türblatts, an der sie befestigt ist, arbeitet, kann dies zu einer fortschreitenden Lockerung der Hülse führen, die die Funktionsfähigkeit des Griffs beeinträchtigt und nur schwierig zu reparieren ist.

Um diesem Problem zu begegnen, wurde in WO97/38273 A1 vorgeschlagen, den Griff an der Seitenflanke der Tür mit Hilfe eines an der Tür befestigten Flansches anzulenken, dessen äußerer Rand eine ringsektorähnliche Feder bildet, die in eine ringförmige, radial nach innen offene Nut des Griffs eingreift und so eine Drehung des Griffs um den Flansch erlaubt. Ein solcher Flansch ist zwar leichter dauerhaft an der Flanke des Türblatts zu befestigen als eine Hülse, doch da der in Tiefenrichtung der Tür verfügbare Platz für einen solchen Flansch begrenzt ist, ist es schwierig, ein Schlingern des Türgriffs um eine vertikale Achse ausreichend zu unterdrücken, so dass das Problem, die Schwenkbewegung des Türgriffs exakt zu führen, nur zum Teil gelöst ist.

Eine andere bekannte Konstruktion verwendet ein fest an der seitlichen Flanke des Türblatts angebrachtes Fußstück, und der Türgriff durchsetzt einen zwischen dem Fußstück und der Flanke des Türblatts gebildeten Spalt, in den auch ein die Schwenkachse des Türgriffs bildender Zapfen des Fußstücks eingreift. Da auch hier die Tiefe, über die der Türgriff an der Flanke des Türblatts geführt ist, durch die Tiefe des Türblatts begrenzt ist, bleibt es auch hier schwierig, ein Schlingern des Türgriffs um eine vertikale Achse ausreichend zu unterdrücken. Außerdem wird das über die Flanke und den Griff hinaus seitlich überstehende Fußstück als ästhetisch störend empfunden.

Aus US 2 405 887 A ist eine Kühlraumtür bekannt, an der ein als Öffnungshilfe fungierender zweiarmiger Hebel mittels eines an der Außenseite der Tür verschraubten Beschlagteils befestigt ist.

Aufgabe der Erfindung ist, eine Tür für ein Kältegerät mit einem Türblatt und einem Türgriff zu schaffen, bei der der Türgriff ein zur Befestigung an einer seitlichen Flanke des Türblatts ausgelegtes Fußstück, einen in Bezug auf das Fußstück um eine zu der seitlichen Flanke im wesentlichen senkrechte Achse schwenkbaren Griffkörper und einen an die Schwenkbewegung gekoppelt beweglichen Stößel, der als Türöffnungshilfe dienen kann, umfasst, und die es erlaubt, die Stellung der Schwenkachse exakt festzulegen und ein Schlingern bei der Betätigung des Türgriffs zu unterdrücken.

Die Aufgabe wird gelöst durch eine Tür mit den Merkmalen des Anspruchs 1.

Vorzugsweise hat hierfür das Fußstück eine winkelartige Gestalt mit einem ersten Schenkel, der an der seitlichen Flanke des Türblatts befestigt ist, und einem zweiten Schenkel, der sich vor der Vorderseite des Türblatts erstreckt, wobei die Achse in dem zweiten Schenkel gehalten ist. Je länger dieser zweite Schenkel ist, umso länger kann also im Bedarfsfall auch die Achse in dem Schenkel geführt werden.

Um die Schwenkbewegung des Griffkörpers auf den Stößel zu übertragen, ist die Achse zweckmäßigerweise durch eine drehfest mit dem Griffkörper verbundene Welle gebildet.

Ein Lager für diese Welle kann durch zwei Halbschalen gebildet sein, von denen eine einteilig mit dem Fußstück ausgebildet ist und die andere sich an einem an dem Fußstück befestigten Teil befindet.

Um den Zusammenbau zu erleichtern, können das die zweite Halbschale aufweisende Teil und das Fußstück formschlüssig ineinander greifend ausgeführt sein.

Die Kopplung zwischen dem Griffkörper und dem Stößel ist vorzugsweise durch eine erste und eine zweite Verzahnung hergestellt, die miteinander kämmen. Zur Platzersparnis können die erste und/oder die zweite Verzahnung jeweils durch einen Zahnradsektor gebildet sein. Dabei ist vorzugsweise ein erster Zahnradsektor, an dem die erste Verzahnung gebildet ist, drehfest mit dem Griffkörper verbunden um die Achse drehbar.

Bevorzugt ist ferner, dass der erste Zahnradsektor eine in Bezug auf die Achse radial innere Platte und eine in Bezug auf die innere Platte 31) axial vom Griffkörper fort versetzte äußere Platte (32) umfasst, an deren äußerem Rand die erste Verzahnung gebildet ist. Dies erlaubt es, den Übergang zwischen den zwei Schenkeln des Fußstücks gefällig abzurunden.

Zu dem gleichen Zweck ist es zweckmäßig, dass der erste Zahnradsektor einen zylindersektor- oder kegelstumpfsektorförmigen Abschnitt aufweist.

Dieser zylindersektor- oder kegelstumpfsektorförmige Abschnitt kann eine Aussparung begrenzen, in der eine auf den Griffkörper wirkende Rückstellfeder untergebracht ist.

Um eine Montage der Tür mit wechselnden Anschlägen zu ermöglichen, ist es zweckmäßig, dass die Rückstellfeder in zwei zueinander spiegelbildlichen Konfigurationen montierbar ist, um den Griffkörper aus je nach Art des Anschlags in unterschiedliche Richtungen ausgelenkten Stellungen in eine gemeinsame Ruhestellung zurück zu treiben.

Um die Schwenkbewegung des Griffkörpers exakt zu führen und ein axiales Verrutschen der Verzahnungen gegeneinander auszuschließen, kann an dem ersten Zahnradsektor ein radialer Vorsprung gebildet sein, der zusammen mit der ersten Verzahnung an dem ersten Zahnradsektor einen Zwischenraum begrenzt, und ein Steg des Fußstücks greift in diesen Zwischenraum ein.

Wiederum im Hinblick auf die Möglichkeit einer Montage mit wechselnden Anschlägen ist zweckmäßigerweise ein Anschlagkörper zum Begrenzen der Schwenkbewegungsfreiheit des Griffs an dem Fußstück in zwei zueinander spiegelbildlichen Konfigurationen befestigbar.

Die zweite Verzahnung ist vorzugsweise an einem zweiten Zahnradsektor gebildet, der den Stößel trägt.

Auch der Stößel ist, um eine Montage der Tür wahlweise mit Rechts- oder Linksanschlag zu ermöglichen, vorzugsweise in zwei zueinander spiegelbildlichen Konfigurationen befestigbar. Zur Sicherung des Stößels an dem zweiten Zahnradsektor kann zweckmäßigerweise vorgesehen werden, dass eine Welle des Fußstücks, um die der zweite Zahnradsektor drehbar ist, hohl ist, und dass ein Fortsatz des Stößels in die hohle Welle eingreift.

Wiederum im Hinblick auf eine mögliche Montage der Tür mit Links- oder Rechtsanschlag ist der Griffkörper vorzugsweise an einem um die Achse schwenkbaren Träger in zwei zueinander spiegelbildlichen Konfigurationen befestigbar.

Weitere Merkmale und Vorteile der Erfindung ergeben sich aus der Beschreibung von Ausführungsbeispielen unter Bezugnahme auf die beigefügten Figuren. Es zeigen:
- Fig. 1: in perspektivischer Ansicht einen Ausschnitt eines Türblatts eines Kältegeräts mit einem daran befestigten Griff gemäß der vorliegenden Erfindung;
- Fig. 2: eine Seitenansicht des Griffs, wobei eine äußere Verkleidungsschale weggelassen ist, um den inneren Aufbau des Fußstücks zu zeigen;
- Fig. 3: einen Schnitt durch den Griff entlang der in Fig. 2 mit III-III bezeichneten Ebene; und
- Fig. 4: einen Schnitt entlang der Ebene IV-IV aus Fig. 3.

Fig. 1 ist eine perspektivische Ansicht eines Ausschnitts aus einer Kältegerätetür gemäß der vorliegenden Erfindung. Die Kältegerätetür umfasst ein Türblatt 1, das in herkömmlicher Weise zusammengefügt ist aus einem Außenblech 2 und einer Kunststoffplatine 3, die zusammen einen Hohlraum 4 begrenzen. Der Hohlraum 4 ist bei der fertigen Tür mit einem isolierenden Schaumstoffmaterial ausgefüllt, welches in der Ansicht der Fig. 1 weggelassen ist. Das Außenblech 2 bildet eine Vorderseite 5 des Türblatts sowie zwei seitliche Flanken 6, von denen in der Fig. nur eine gezeigt ist. Die Kunststoffplatine 3 bildet die einem Innenraum eines hier nicht gezeigten Kältegeräts zugewandte Rückseite des Türblatts 1 und ist mit dem Außenblech 2 an einer durch eine umlaufende Magnetdichtung 7 verborgenen Stelle verbunden.

Ein Türgriff 8 umfasst ein Fußstück 9 und einen Griffkörper 10, hier in Form einer vertikalen Stange. Das Fußstück 9 hat, wie insbesondere in dem Schnitt der Fig. 3 zu erkennen, eine winkelähnliche Gestalt mit zwei Schenkeln 11, 12, die an einer abgerundeten Ecke 13 ineinander übergehen, und ist starr an der Flanke 6 des Türblatts 1 montiert. Der an der Flanke 6 befestigte Schenkel 11 hat eine dem Türblatt 1 zugewandte Aussparung 14, deren Kontur dem Querschnitt des Türblatts 1 exakt folgt und sich an eine die Vorderseite 5 und die Flanke 6 des Außenblechs 2 verbindende Rundung anschmiegt. Am Ende des sich aus der Ebene der Flanke 6 heraus vor der Vorderseite 5 erstreckenden Schenkels 12 ist der Griffkörper 10 um eine als strichpunktierte Linie dargestellte Achse 15 schwenkbar montiert.

Das Fußstück 9 ist zusammengefügt aus einem belastbaren Trägerteil 16 und einer Abdeckung 17, die die Außenseite des Winkels bildet und in der Darstellung der Fig. 1 das Trägerteil 16 größtenteils verdeckt. In einem Hohlraum des Fußstücks 9, zwischen dem Trägerteil 16 und der Abdeckung 17, ist eine Mechanik zur Übertragung der Schwenkbewegung des Griffkörpers 10 um die Achse 15 auf einen Stößel 18 untergebracht. Der in Fig. 1 nicht sichtbare Stößel 18 ist vorgesehen, um an einer vom Betrachter der Fig. 1 abgewandten Spitze des Schenkels 11 auszufahren, um das Türblatt 1 vom Korpus eines Kältegeräts, an dem es montiert ist, abzustoßen, wenn ein Benutzer den Griffkörper 10 um die Achse 15 in Richtung des Pfeils 19 der Fig. 1 schwenkt.

Fig. 2 zeigt eine Seitenansicht des Türgriffs 8, wobei die Abdeckung 17 fortgelassen ist, um den inneren Aufbau des Fußstücks 9 zu zeigen. Das Trägerteil 16 ist ein Formteil aus einem festen Kunststoff oder einem Metall. In einem vorderen Bereich des Trägerteils 16, entsprechend dem Anteil des Trägerteils an der Rundung 13 und dem vorderen Bereich des Schenkels 11 vor der Aussparung 14, links in der Fig. 2, ist eine geräumige Aussparung 20 gebildet, die oben und unten durch die Abdeckung 17 stützende Wände 21 begrenzt ist. In der Aussparung 20 ist ein Zahnradsektor 22 untergebracht. Der Zahnradsektor 22 ist, wie insbesondere in Fig. 3 zu sehen, über eine Welle 23 einteilig mit einem Adapterteil 24 verbunden, das in eine an der Rückseite des Griffkörpers 10 gebildete Nut 25 eingreift und an dem Griffkörper 10 verrastet und mit Hilfe von nicht gezeigten, weil außerhalb der Schnittebene liegenden Schrauben lösbar befestigt ist. Die lösbare Verbindung zwischen dem Griffkörper 10 und dem Adapterteil 24 erlaubt die Verwendung von Griffkörpern 10 aus unterschiedlichen Werkstoffen oder mit unterschiedlichen Erscheinungsbildern der Oberfläche in Verbindung mit ein- und demselben Fußstück 9, so dass der erfindungsgemäße Griff mit wenig Aufwand an das Erscheinungsbild von unterschiedlichen Kältegerätemodellen angepasst werden kann.

Die Welle 23 ist spielfrei drehbar gehalten zwischen einer ersten Halbschale 26, die, wie in Fig. 4 zu erkennen, durch das Trägerteil 16 des Fußstücks 9 selbst gebildet ist, und einer zweiten Halbschale 27, die durch ein an das Trägerteil 16 angefügtes Formteil 28 aus Kunststoff gebildet ist. Die Halbschalen erstrecken sich in dem Schenkel 12 des Fußstücks 9. Da die Länge, die der Schenkel 12 haben kann, nicht eng begrenzt ist, können auch die Halbschalen 26, 27 problemlos in der Breite realisiert werden, die für eine präzise, nicht schlingernde Führung der Welle 23 erforderlich ist.

In dem Formteil 28 und dem Trägerteil 16 sind oberhalb und unterhalb der Halbschalen 26, 27 jeweils Bohrungen 29 gebildet, die vorgesehen sind, um Schrauben zur Befestigung des Formteils 28 an dem Trägerteil 16 aufzunehmen. Wie man in Fig. 4 sieht, sind die Bohrungen 29 im Trägerteil 16 jeweils von kurzen zylindrischen Zapfen 30 umgeben, die form- und reibschlüssig in das Formteil 28 eingreifen und diesem bereits einen vorläufigen Halt an dem Trägerteil 16 geben, wenn beide ineinander gesteckt sind. Dies erleichtert den Zusammenbau des Trägerteils 16, des Formteils 28 und des zwischen ihnen drehbar gehalterten, aus dem Adapterteil 24, der Welle 23 und dem Zahnradsektor 22 einstückig gebildeten Teil.

Wie insbesondere in den Fig. 2 und 3 zu erkennen ist, umfasst der Zahnradsektor 22 eine in Bezug auf die Achse 15 radial innere Platte 31, eine in Bezug auf die innere Platte 31 axial versetzte äußere Platte 32, an deren äußerem Rand eine Verzahnung 33 gebildet ist, und einen die Platten 31, 32 verbindenden Abschnitt 34 in Form eines Kegelstumpfsektors.

Die innere Platte 31 ist über den kegelstumpfförmigen Abschnitt hinaus radial nach außen durch eine Zunge 50 verlängert, die in einen Spalt des Trägerteils 16 eingreift. Ein vertikaler Steg 53 des Trägerteils 16 erstreckt sich in dem Zwischenraum zwischen der Zunge 50 und der äußeren Platte 32 und füllt ihn in der Breite weitgehend aus, so dass die Verzahnung 33 nicht einer mit ihr kämmenden Verzahnung seitlich ausweichen kann und ein auf den Griffkörper ausgeübtes Drehmoment zuverlässig überträgt.

Eine Zugfeder 35 ist zwischen einem von der inneren Platte 31 abstehenden Stift 36 und einem benachbart zu der oberen Wand 21 in die Aussparung 20 eingreifenden Stift 37 des Trägerteils 16 gespannt. Die Zugfeder 35 hält den Türgriff in einer ersten Anschlagstellung, in der sich die Griffstange 10 vertikal erstreckt.

Die erste Anschlagstellung ist festgelegt durch den Anschlag eines oberen Randes der äußeren Platte 32 an einem Anschlagkörper 38, der lösbar auf einen T-förmigen Zapfen 39 des Trägerteils 16 aufgesteckt ist. Das Trägerteil 16 ist spiegelsymmetrisch in Bezug auf eine horizontale Ebene, so dass ein Stift 37' und ein Zapfen 39' jeweils entsprechend dem Stift 37 und dem Zapfen 39 auch benachbart zur unteren Wand 21 vorhanden sind. Da im gezeigten Zustand der Zapfen 39' keinen Anschlagkörper trägt, behindert er die Schwenkbewegung des Zahnradsektors 22 nicht, dieser ist aus der gezeigten Stellung im Uhrzeigersinn um die Achse 15 schwenkbar, bis ein unterer Rand der äußeren Platte 32 gegen die untere Wand 21 stößt.

Die in Fig. 2 gezeigte Konfiguration des Türgriffs entspricht einer Montage an der rechten Flanke eines Türblatts, wie in Fig. 1 gezeigt. Um den gleichen Griff spiegelbildlich an der linken Flanke eines Türblatts montieren zu können, muss der Griffkörper 10 vom Adapterteil 24 gelöst und kopfüber daran wieder montiert werden, die Zugfeder 35 wird vom Stift 37 auf den Stift 37' umgehängt, und der Anschlagkörper 38 wird vom Zapfen 39 auf den Zapfen 39' umgesteckt. In beiden Positionen legt der Anschlagkörper eine Anschlagposition fest, in der die Griffstange 10 vertikal ausgerichtet ist; die Richtung, in die die Griffstange aus dieser Anschlagposition heraus schwenkbar ist, ist jedoch jeweils vertauscht.

In einem rückwärtigen Bereich des Trägerteils 16 in Höhe der Aussparung 14, bezogen auf Fig. 2 auf der rechten Seite, ist die Tiefe der Aussparung 20 auf ca. 1 mm reduziert. Oberhalb und unterhalb der Aussparung befinden sich zwei angesenkte Bohrungen 42, die vorgesehen sind, um flachköpfige Schrauben zur Befestigung des Trägerteils 16 an der Flanke 6 des Türblatts 1 aufzunehmen.

In der Aussparung 20 ist. zwischen den Bohrungen 42 ein zweiter Zahnradsektor 43 aufgenommen, dessen Verzahnung 44 mit der Verzahnung 33 des ersten Sektors 22 kämmt. Der Zahnradsektor 43 ist an einem flachen, hohlen Zapfen 45 des Trägerteils 16 drehbar aufgehängt. Eine geradlinige rückwärtige Kante 46 des Zahnradsektors 43 fluchtet in der in Fig. 2 gezeigten Konfiguration mit der als punktierte Linie eingezeichneten Hinterkante der Abdeckung 17, so dass in dieser Konfiguration der Zahnradsektor 43 von außen nicht sichtbar ist. Lediglich ein Teil eines Stößels 18 steht über diese Hinterkante über.

Der Stößel 18 ist in eine von zwei Kerben 48 eingefügt, die spiegelsymmetrisch bezüglich einer horizontalen Ebene in dem Zahnradsektor 43 gebildet sind. Wie man an der oberen der zwei Kerben 48 sieht, ist diese lediglich in einem radial äußeren Bereich vollständig ausgeschnitten; in einem inneren Bereich 49 ist lediglich eine Vertiefung gebildet. Der Stößel 18 greift formschlüssig in die untere Kerbe 48 ein und ist dadurch an die Drehung des Zahnradsektors 43 gekoppelt. Der Stößel 18 trägt zwei der Drehachse der Verzahnung 44 zuwandte Zungen, eine kurze, die die Vertiefung 49 ausfüllt, und eine längere, flexible Zunge 51, die sich durch einen schmalen Spalt zwischen der Flanke 6 des Türblatts und dem Trägerteil 16 zu der Drehachse des Zahnradsektors 43 erstreckt und in den hohlen Zapfen 45 eingreift. Der Eingriff, hier gebildet durch eine geschlitzte Hülse 52, verhindert, dass der Stößel 47 in radialer Richtung von dem Zahnradsektor 43 abgleitet.

Um den Türgriff 8 in eine zur Montage an einer linken Flanke eines Türblatts geeignete, spiegelbildliche Konfiguration umzubauen, wird die Hülse 52 aus dem hohlen Zapfen 45 heraus gedrückt, so dass der Stößel 18 radial abgezogen werden kann, anschließend wird der Stößel 18 in die andere Kerbe 48 eingesteckt und in dieser ebenfalls durch einen Eingriff der Hülse 52 in den hohlen Zapfen 45 verrastet.

## Patentansprüche

1. Tür für ein Kältegerät mit einem Türblatt (1) und einem Türgriff (8), der ein zur Befestigung an einer seitlichen Flanke (6) des Türblatts (1) ausgelegtes Fußstück (9), einen in Bezug auf das Fußstück (9) um eine zu der seitlichen Flanke (6) im wesentlichen senkrechte Achse (15) schwenkbaren Griffkörper (10) und einen an die Schwenkbewegung gekoppelt beweglichen Stößel (18) umfasst, **dadurch gekennzeichnet, dass** das Fußstück (9) über eine Vorderseite (5) des Türblatts (1) vorsteht und die Achse (15) vor der Vorderseite (5) des Türblatts (1) hält, und dass das Fußstück (9) einen an der Flanke (6) befestigten Schenkel (11) und einem Schenkel (12), der sich aus der Ebene der Flanke (6) heraus vor der Vorderseite (5) erstreckt, umfasst, an dessen Ende der Griffkörper (10) um die Achse (15) schwenkbar montiert ist.

2. Tür nach Anspruch 1, **dadurch gekennzeichnet, dass** das Fußstück (9) eine winkelartige Gestalt mit einem ersten Schenkel (11), der an der seitlichen Flanke (6) des Türblatts (1) befestigt ist, und einem zweiten Schenkel (12), der sich vor der Vorderseite (5) des Türblatts (1) erstreckt, aufweist, und dass die Achse in dem zweiten Schenkel (12) gehalten ist.

3. Tür nach Anspruch 2, **dadurch gekennzeichnet, dass** die Achse durch eine drehfest mit dem Griffkörper (10) verbundene Welle (23) gebildet ist, die den Griffkörper (10) an den Stößel (18) koppelt.

4. Tür nach Anspruch 3, **dadurch gekennzeichnet, dass** ein Lager für die Welle (23) durch zwei Halbschalen (26, 27) gebildet ist, von denen eine (26) einteilig mit dem Fußstück (9, 16) ausgebildet ist und die andere (27) sich an einem an dem Fußstück (9, 16) befestigen Teil (28) befindet.

5. Tür nach Anspruch 4, **dadurch gekennzeichnet, dass** das die zweite Halbschale (27) aufweisende Teil (28) und das Fußstück (9, 16) formschlüssig ineinander greifen.

6. Tür nach einem der vorhergehenden Ansprüche, **dadurch gekennzeichnet, dass** der Griffkörper (10) und der Stößel (18) durch eine erste und eine zweite Verzahnung (33, 44) gekoppelt sind, die miteinander kämmen.

7. Tür nach Anspruch 6, **dadurch gekennzeichnet, dass** die erste Verzahnung (33) an einem ersten Zahnradsektor (22) gebildet ist, der drehfest mit dem Griffkörper (10) verbunden um die Achse drehbar ist.

8. Tür nach Anspruch 7 und Anspruch 3, **dadurch gekennzeichnet, dass** der erste Zahnradsektor (22) eine in Bezug auf die Achse (15) radial innere Platte (31) und eine in Bezug auf die innere Platte (31) axial vom Griffkörper (10) fort versetzte äußere Platte (32) umfasst, an deren äußerem Rand die erste Verzahnung (33) gebildet ist,

9. Tür nach Anspruch 7 und Anspruch 3, **dadurch gekennzeichnet, dass** der erste Zahnradsektor (22) einen zylindersektor- oder kegelstumpfsektorförmigen Abschnitt (34) aufweist.

10. Tür nach Anspruch 9, **dadurch gekennzeichnet, dass** der zylindersektor- oder kegelstumpfsektorförmige Abschnitt (34) eine Aussparung begrenzt, in der eine auf den Griffkörper (10) wirkende Rückstellfeder (25) untergebracht ist.

11. Tür nach Anspruch 9, **dadurch gekennzeichnet, dass** die Rückstellfeder (25) in zwei zueinander spiegelbildlichen Konfigurationen montierbar ist.

12. Tür nach einem der Ansprüche 7 bis 11, **dadurch gekennzeichnet, dass** an dem ersten Zahnradsektor (22) ein radialer Vorsprung (50) gebildet ist und dass ein Steg (53) des Fußstücks (9) in einen zwischen dem Vorsprung (50) und der ersten Verzahnung (33) gebildeten Zwischenraum des ersten Zahnradsektors (22) eingreift.

13. Tür nach einem der Ansprüche 7 bis 12, **dadurch gekennzeichnet, dass** ein Anschlagkörper (38) zum Begrenzen der Schwenkbewegungsfreiheit des Griffs (8) an dem Fußstück (9) in zwei zueinander spiegelbildlichen Konfigurationen befestigbar ist.

14. Tür nach einem der Ansprüche 6 bis 13, **dadurch gekennzeichnet, dass** die zweite Verzahnung (44) an einem zweiten Zahnradsektor (43) gebildet ist, der den Stößel (18) trägt.

15. Tür nach Anspruch 14, **dadurch gekennzeichnet, dass** der Stößel (18) an dem zweiten Zahnradsektor (43) in zwei zueinander spiegelbildlichen Konfigurationen befestigbar ist.

16. Tür nach Anspruch 14 oder 15, **dadurch gekennzeichnet, dass** eine Welle (45) des Fußstücks (9), um die der zweite Zahnradsektor (43) drehbar ist, hohl ist und dass ein Fortsatz (52) des Stößels (18) in die hohle Welle (45) eingreift.

17. Tür nach einem der vorhergehenden Ansprüche, **dadurch gekennzeichnet, dass** des Griffkörper (10) an einem um die Achse schwenkbaren Träger (24) in zwei zueinander spiegelbildlichen Konfigurationen befestigbar ist.

## Claims

1. Door for a refrigeration appliance with a door leaf (1) and a door handle (8), which comprises a base (9) designed to be fastened to a lateral flank (6) of the door leaf (1), a handle base (10) which can be swivelled in relation to the base (9) about an axis (15) which is substantially perpendicular to the lateral flank (6), and a moveable tappet (18) coupled to the swivelling motion, **characterised in that** the base (9) projects beyond a front face (5) of the door leaf (1) and maintains the axis (15) in front of the front face (5) of the door leaf (1), and that the base (9) comprises a leg (11) which is fastened to the flank (6) and a leg (12) which extends from the plane of the flank (6) in front of the front face (5), at the end of which the handle base (10) is mounted so as to be able to swivel about the axis (15).

2. Door according to claim 1, **characterised in that** the base (9) has an angular design with a first leg (11), which is fastened to the lateral flank (6) of the door leaf (1), and a second leg (12), which extends in front of the front face (5) of the door leaf (1) and that the axis is held in the second leg (12).

3. Door according to claim 2, **characterised in that** the axis is formed by a shaft (23) which is connected to the handle base (10) in a torque-proof fashion, said shaft coupling the handle base (10) to the tappet (18).

4. Door according to claim 3, **characterised in that** a bracket for the shaft (23) is formed by two half shells (26, 27), one of which (26) is embodied in one piece with the base (9, 16) and the other of which (27) is located on a part (28) fastened to the base (9, 16).

5. Door according to claim 4, **characterised in that** the part (28) comprising the second half shell (27) and the base (9, 16) engage in a form-fit fashion.

6. Door according to one of the preceding claims, **characterised in that** the handle base (10) and the tappet (18) are coupled by a first and second toothing (33, 44), which mesh into one another.

7. Door according to claim 6, **characterised in that** the first toothing (33) is formed on a first toothed wheel sector (22), which can be rotated about the axis when connected to the handle base (10) in a torque proof fashion.

8. Door according to claim 7 and claim 3, **characterised in that** the first toothed wheel sector (22) comprises an inner plate (31) that is radial in relation to the axis (15) and an outer plate (32) that is offset axially away from the handle base (10) in relation to the inner plate (31), on the outer end of which the first toothing (33) is formed,

9. Door according to claim 7 and claim 3, **characterised in that** the first toothed wheel sector (22) has a cylindrical sector or truncated cone sector-shaped section (34).

10. Door according to claim 9, **characterised in that** the cylindrical sector or truncated cone sector shaped section (34) delimits a recess, in which a return spring (25) acting on the handle base (10) is accommodated.

11. Door according to claim 9, **characterised in that** the return spring (25) can be assembled into two configurations which are symmetrical in respect of each other.

12. Door according to one of claims 7 to 11, **characterised in that** a radial projection (50) is formed on the first toothed wheel sector (22), and that a web (53) of the base (9) engages in clearance of the first toothed wheel sector (22) formed between the projection (50) and the first toothing (33).

13. Door according to one of claims 7 to 12, **characterised in that** a stop element (38) for delimiting the freedom of swivelling motion of the handle (8) can be fastened to the base (9) in two configurations which are symmetrical in respect of each other.

14. Door according to one of claims 6 to 13, **characterised in that** the second toothing (44) is formed on a second toothed wheel sector (43), which bears the tappet (18).

15. Door according to claim 14, **characterised in that** the tappet (18) can be fastened to the second toothed wheel sector (43) in two configurations which are symmetrical in respect of each other.

16. Door according to claim 14 or 15, **characterised in that** a shaft (45) of the base (9), about which the second toothed wheel sector (43) can be rotated, is hollow and that an attachment (52) of the tappet (18) engages in the hollow shaft (45).

17. Door according to one of the preceding claims, **characterised in that** the handle base (10) can be fastened to a carrier (24) which can be pivoted about the axis in two configurations which are symmetrical in respect of each other.

## Revendications

1. Porte pour un appareil frigorifique, comprenant un panneau de porte (1) et une poignée de porte (8) qui comprend une pièce de pied (9) conçue pour la fixation sur un flanc latéral (6) du panneau de porte (1), un corps de préhension (10) pivotant, par rapport à la pièce de pied (9), autour d'un axe (15) essentiellement perpendiculaire au flanc latéral (6), et un poussoir (18) mobile couplé au mouvement de pivotement, **caractérisée en ce que** la pièce de pied (9) fait saillie sur un côté avant (5) du panneau de porte (1) et maintient l'axe (15) devant le côté avant (5) du panneau de porte (1), et **en ce que** la pièce de pied (9) comprend un côté (11) fixé sur le flanc (6) et un côté (12) qui s'étend devant le côté avant (5) en sortant du plan du flanc (6), sur l'extrémité duquel le corps de préhension (10) est monté de manière pivotante autour de l'axe (15).

2. Porte selon la revendication 1, **caractérisée en ce que** la pièce de pied (9) présente une forme angulaire avec un premier côté (11), qui est fixé sur le flanc latéral (6) du panneau de porte (1), et un deuxième côté (12) qui s'étend devant le côté avant (5) du panneau de porte (1), et **en ce que** l'axe est maintenu dans le deuxième côté (12).

3. Porte selon la revendication 2, **caractérisée en ce que** l'axe est formé par un arbre (23) raccordé au corps de préhension (10) de manière solidaire en rotation, lequel arbre couple le corps de préhension (10) au poussoir (18).

4. Porte selon la revendication 3, **caractérisée en ce qu'**un palier pour l'arbre (23) est formé par deux demi-coques (26, 27), dont une (26) est réalisée d'une seule pièce avec la pièce de pied (9, 16) et l'autre (27) se trouve sur une partie (28) fixée sur la pièce de pied (9, 16).

5. Porte selon la revendication 4, **caractérisée en ce que** la partie (28) présentant la deuxième demi-coque (27) et la pièce de pied (9, 16) ont prise l'une dans l'autre par adhérence de forme.

6. Porte selon l'une quelconque des revendications précédentes, **caractérisée en ce que** le corps de préhension (10) et le poussoir (18) sont couplés au moyen d'une première et d'une deuxième dentures (33, 44), lesquelles s'imbriquent l'une avec l'autre

7. Porte selon la revendication 6, **caractérisée en ce que** la première denture (33) est formée sur un premier segment de roue dentée (22), lequel est rotatif autour de l'axe en étant raccordé de manière solidaire en rotation avec le corps de préhension (10).

8. Porte selon la revendication 7 et la revendication 3, **caractérisée en ce que** le premier segment de roue dentée (22) comprend une plaque (31) radialement intérieure par rapport à l'axe (15) et une plaque extérieure (32), axialement décalée à distance du corps de préhension (10) par rapport à la plaque intérieure (31), sur le bord extérieur de laquelle plaque extérieure est formée la première denture (33).

9. Porte selon la revendication 7 et la revendication 3, **caractérisée en ce que** le premier segment de roue dentée (22) présente une section (34) en forme de segment cylindrique ou en forme de segment en cône tronqué.

10. Porte selon la revendication 9, **caractérisée en ce que** la section (34) en forme de segment cylindrique ou en forme de segment en cône tronqué délimite un évidement dans lequel est placé un ressort de rappel (25) agissant sur le corps de préhension (10).

11. Porte selon la revendication 9, **caractérisée en ce que** le ressort de rappel (25) peut être monté dans deux configurations à symétrie de miroir l'une par rapport à l'autre.

12. Porte selon l'une quelconque des revendications 7 à 11, **caractérisée en ce qu'**une saillie radiale (50) est formée sur le premier segment de roue dentée (22) et **en ce qu'**une nervure (53) de la pièce de pied (9) a prise dans un espace intermédiaire du premier segment de roue dentée (22), formé entre la saillie (50) et la première denture (33).

13. Porte selon l'une quelconque des revendications 7 à 12, **caractérisée en ce qu'**un corps de butée (38) destiné à limiter la liberté de mouvement pivotant de la poignée (8) peut être fixé sur la pièce de pied (9) dans deux configurations à symétrie de miroir l'une par rapport à l'autre.

14. Porte selon l'une quelconque des revendications 6 à 13, **caractérisée en ce que** la deuxième denture (44) est formée sur un deuxième segment de roue dentée (43) qui porte le poussoir (18).

15. Porte selon la revendication 14, **caractérisée en ce que** le poussoir (18) peut être fixé sur le deuxième segment de roue dentée (43) dans deux configurations à symétrie de miroir l'une par rapport à l'autre.

16. Porte selon la revendication 14 ou 15, **caractérisée en ce qu'**un arbre (45) de la pièce de pied (9), autour duquel le deuxième segment de roue dentée (43) est rotatif, est creux, et **en ce qu'**un prolongement (52) du poussoir (18) a prise dans l'arbre creux (45).

17. Porte selon l'une quelconque des revendications précédentes, **caractérisée en ce que** le corps de préhension (10) peut être fixé sur un support (24) pivotant autour de l'axe dans deux configurations à symétrie de miroir l'une par rapport à l'autre.
